# FASCICULE DE BREVET EUROPEEN

(11) **EP 1 353 245 B1**
(45) Date de publication et mention de la délivrance du brevet: **16.07.2008**
(21) Numéro de dépôt: 02405281.3
(22) Date de dépôt: 09.04.2002
(51) Int. Cl.: G04B 37/06

(54) **Mécanisme de commande pour pièce d'horlogerie**
Betätigungsmechanismus für eine Uhr
Operating mechanism for timepiece

(43) Date de publication de la demande: 15.10.2003
(73) Titulaire: Girard-Perregaux S.A., 2300 La Chaux-de-Fonds (CH)
(72) Inventeur: Clot, Cyrille, 2300 La Chaux-de-Fonds (CH); Dehon, Nicolas, 2300 La Chaux-de-Fonds (CH); Corthesy, Yves, 2300 La Chaux-de-Fonds (CH)
(74) Mandataire: GLN

(56) Documents cités:
- CH-A- 8 819
- CH-A- 343 917

## Description

La présente invention se rapporte aux mécanismes de commande d'une pièce d'horlogerie du type comportant :
- un bâti, muni de deux faces parallèles, dont l'une est destinée à porter un cadran et l'autre se trouve en regard du fond,
- une tige de commande, montée mobile en translation sur le bâti et comportant une gorge annulaire, et
- une plaque de maintien montée mobile sur le bâti.

Plus particulièrement, l'invention concerne les mécanismes de mise à l'heure pour lesquels la tige de commande est une tige de mise à l'heure et la plaque de maintien est une tirette.

Dans ces pièces d'horlogerie, la commande se fait par un mouvement de translation et de rotation de la tige, par l'intermédiaire d'une couronne dont elle est munie à son extrémité extérieure. Selon la position axiale de la tige, il est possible, par sa rotation, de corriger l'une ou l'autre des informations affichées, en général le quantième dans la première position tirée, et l'heure dans la seconde.

Pour que la tige puisse assurer sa fonction dans des conditions satisfaisantes, son mouvement doit être limité axialement. A cet effet, la tirette est munie d'un plot engagé dans la gorge de la tige.

Dans la plupart des mécanismes, la tirette se trouve du côté cadran de la montre. Une vis ou une goupille est accessible du côté fond, pour permettre de repousser la tirette de manière à ce que le plot sorte de la gorge durant l'opération de mise en place et de retrait de la tige. Cette opération est délicate, car elle nécessite deux mouvements simultanés, soit le déplacement de la tirette et le retrait de la tige.

Un pignon, monté sur la tige de mise à l'heure, est relié cinématiquement, par l'intermédiaire d'un renvoi, au rouage de mise à l'heure ou au rouage de correction du quantième, selon la position de la tige. Le déplacement du pignon contre le premier renvoi est assuré par un mécanisme composé de la tirette et d'une bascule. La tirette coopère avec la bascule par son extrémité opposée à celle portant le plot. La bascule déplace alors le pignon, en appuyant sur l'un ou l'autre des côtés d'une gorge ménagée dans l'épaisseur du pignon. Ce mécanisme est bien connu de l'homme de métier et est, par exemple, décrit dans le livre de théorie de l'horlogerie de Chs-A Reymondin et al, page 40 (Fédération des Ecoles Techniques de Suisse, 1998, ISBN 2-940025).

On connaît du document CH 8 819 un mécanisme de commande pour pièce d'horlogerie du type comportant un bâti muni de deux faces parallèles définissant un plan de référence, dont l'une est destinée à porter un cadran et l'autre se trouve en regard du fond. Le mécanisme comporte encore, solidaires de ce bâti
- une tige de commande munie d'une gorge annulaire ayant une largeur I, un diamètre extérieur D et un diamètre intérieur d, montée mobile en translation dans le bâti selon un premier axe AA' inclus dans le plan de référence, et
- une plaque de maintien montée du côté du fond sur le bâti parallèlement audit plan de référence et comportant une vis d'axe BB' perpendiculaire au plan de référence, pour assurer le verrouillage de la tige en coopérant avec la gorge.

Bien qu'intéressante, la solution proposée par le document CH 8 819 nécessite d'appliquer à la vis plusieurs tours de rotation pour passer de la position verrouillée à la position déverrouillée et il n'est, de plus, pas aisée de déterminer avec précision la position dans laquelle la vis se trouve.

La présente invention propose une solution facilitant le retrait et la mise en place de la tige de mise à l'heure sans avoir à repousser simultanément la tirette exempte des inconvénients susmentionnés.

De façon plus précise, l'invention concerne un mécanisme de commande tel que mentionné ci-dessus, dans lequel la pièce de verrouillage comporte deux ailes destinées à coopérer avec la tige par engagement dans la gorge, pour en limiter le déplacement en translation. La pièce de verrouillage est agencée de manière à ce qu'elle soit susceptible d'occuper une première position, dite de verrouillage, dans laquelle le déplacement en translation de la tige est limité par l'engagement des ailes dans la gorge et une deuxième position, dite de déverrouillage, dans laquelle la pièce de verrouillage n'est plus engagée dans la gorge, permettant ainsi la mise en place de la tige sur le bâti ou son retrait.

Il est avantageux que la pièce de verrouillage comprenne :
- une première partie de forme générale cylindrique, engagée dans la plaque de maintien pour permettre sa rotation sur la plaque,
- une deuxième partie disposée du côté opposé à la tige et agencée pour permettre l'entraînement en rotation de la pièce de verrouillage, et
- une troisième partie, disposée du côté de la tige, destinée à coopérer avec elle et comportant, à cet effet, deux ailes inscrites dans un cylindre fictif d'axe confondu avec le deuxième axe BB' et de diamètre légèrement inférieur à la largeur de la gorge, lesdites ailes étant agencées de manière à ce que, dans la position de verrouillage, elles soient inscrites dans le diamètre extérieur D de la gorge et épousent le contour du diamètre intérieur d et, dans la position de déverrouillage, elles épousent le contour du diamètre extérieur D.

La description qui va suivre fait référence à un mécanisme de commande constitué d'une tige de mise à l'heure pouvant se terminer par un pignon qui lui est solidaire en rotation et en translation et à une plaque de maintien constituée d'une tirette pouvant être mobile en translation.

Il est très intéressant que la pièce de verrouillage comporte des moyens de positionnement assurant son maintien dans les positions verrouillées et déverrouillées. Ils sont formés par un engagement à friction d'une partie de la pièce de verrouillage sur la plaque de maintien et, dans une réalisation particulièrement avantageuse, par les ailes, qui s'étendent sur les côtés de la gorge au-delà de son fond, et dont leur extrémité libre épouse, en position verrouillée, le contour du diamètre intérieur d, de manière à définir un engagement à cran.

L'invention sera mieux comprise à la lecture de la description qui suit, faite en regard du dessin annexé, sur lequel les figures 1a, b, c et 2 a, b, c sont des représentations d'un mécanisme selon l'invention, en position verrouillée et déverrouillée, respectivement en perspective retournée en b, en coupe longitudinale en a et transversale en c selon l'axe de la tige.

Sur la figure 1a, on a représenté une partie de mouvement de montre, et plus particulièrement en 10 un bâti, par exemple une platine, muni de deux faces parallèles définissant un plan de référence, dont l'une est destinée à porter un cadran et l'autre se trouve en regard du fond. Une tige de mise à l'heure 12, munie d'une gorge annulaire 14 possédant une largeur I, un diamètre extérieur D et un diamètre intérieur d, est montée mobile en translation et en rotation dans le bâti 10, selon un premier axe (AA') inclus dans le plan de référence. L'extrémité de la tige 12 insérée dans le mécanisme de la montre est constituée d'une denture 16, coopérant avec un renvoi de mise à l'heure, qui n'est pas représenté au dessin, et qui pivote sur un plot 18.

On se référera maintenant à la figure 1b. Une tirette 20 est montée mobile en translation dans le plan de référence. Elle porte le plot 18 et comporte une pièce de verrouillage 22 coopérant avec la tige 12 par engagement dans sa gorge 14, rendant ainsi la tige 12 et la tirette 20 solidaires en translation. La tirette 20 permet également de positionner la tige 12 dans l'épaisseur du mouvement.

La tirette 20 est dotée de trous 24 dans lesquels s'engagent des plots fixés sur le bâti, non représentés au dessin, afin d'assurer son guidage lors de ses déplacements en translation.

La pièce de verrouillage 22 est agencée de manière à pouvoir occuper deux positions, soit l'une dite de verrouillage, dans laquelle la tige 12 et la tirette 20 sont solidaires en translation et l'autre, dite de déverrouillage dans laquelle il est possible de retirer la tige ou de la mettre en place.

La pièce 22 comporte une première partie médiane 26, de forme générale cylindrique, dont une première portion 28 est engagée à friction dans la tirette 20 pour permettre sa rotation selon un deuxième axe BB', qui, fictivement, traverse verticalement le centre de la gorge 14 lorsque la tige est en place et dont une deuxième portion 30, de diamètre supérieur, est engagée dans une noyure 32 formée dans l'épaisseur de la tirette 20 et en appui contre son fond, de façon à positionner axialement la pièce 22.

Une deuxième partie 34 de la pièce de verrouillage 22, supérieure, est munie d'une fente 36 la traversant radialement, de manière à pouvoir permettre l'engagement d'un tournevis plat pour faire tourner la pièce 22.

Enfin, la pièce 22 se termine, du côté de la tige de mise à l'heure 10, par une troisième partie 38 qui comporte deux ailes 40, séparées par une ouverture 42 la traversant horizontalement, et disposées symétriquement par rapport à un plan vertical qui, en position déverrouillée, inclut l'axe AA'. Comme le montre la figure 2, les ailes 40 sont destinées à coopérer avec la gorge 14 lorsque la pièce 22 est en position verrouillée. A cet effet, elles sont dimensionnées de manière à ce qu'elles soient inscrites dans un cylindre fictif d'axe confondu avec le deuxième axe BB' et de diamètre légèrement inférieur à la largeur de la gorge 14.

La pièce de verrouillage 22 est donc mobile en rotation selon l'axe BB'. Les ailes 40 de la partie 38 de la pièce 22 sont agencées de telle sorte qu'en position verrouillée, visible sur la figure 1c, elles soient inscrites dans le diamètre extérieur D de la gorge 14 et épousent le contour du diamètre intérieur d. Les ailes 40 de la partie 38 occupent ainsi pratiquement tout l'espace compris entre les parois de la gorge 14, de telle sorte que la tige 12 et la tirette 20 sont solidaires dans les mouvements en translation.

Une rotation d'un quart de tour de la pièce de verrouillage 22 permet de passer à la deuxième position déverrouillée, visible sur la figure 2c, dans laquelle les ailes 40 épousent le contour du diamètre extérieur D de la gorge 14. L'axe AA' est alors inclus dans le plan de symétrie des ailes 40. Dans cette position, la gorge 14 est libérée et la tige 10 peut être déplacée en translation indépendamment de la tirette 20, pour permettre sa mise en place ou son retrait.

On a donc ainsi réalisé une pièce de verrouillage qui permet de passer, sans démonter de pièces, d'une position verrouillée à une position déverrouillée, ces deux positions étant stables. En position verrouillée, la tige de mise à l'heure et la tirette sont parfaitement solidaires en translation, alors qu'en position déverrouillée, la tige peut facilement être retirée ou mise en place.

Dans une variante, les ailes 40, en position verrouillée, s'étendent sur les côtés de la gorge 14, au-delà de son fond, leur extrémité libre épousant le contour du diamètre intérieur d pour assurer le maintien du verrouillage par un cran.

Pour franchir le cran de verrouillage, la force de rotation appliquée doit vaincre les forces de résistance élastique exercées par la tige 12 et par la tirette 20. Les ailes 40 appuient sur le fond de la gorge 14 et déplacent légèrement la tige 12 et la tirette 20, pour permettre leur passage et la transition vers la position déverrouillée. Dans ce cas, la partie médiane 26 peut être montée libre sur la tirette 20, la position de la pièce de verrouillage 22 étant assurée par le cran.

La description qui vient d'être faite s'applique à une tige de mise à l'heure, mais il va de soi que l'invention peut très bien s'adapter à n'importe quelle tige de commande et même à un poussoir, susceptible d'être animé d'un mouvement de translation. Dans ce cas, la plaque de maintien de la pièce de verrouillage peut être fixe. Il peut aussi s'agir d'une bascule commandée par le poussoir et faisant partie, par exemple, d'un mécanisme de chronographe.

## Revendications

1. Mécanisme de commande pour pièce d'horlogerie du type comportant un bâti (10) muni de deux faces parallèles définissant un plan de référence, dont l'une est destinée à porter un cadran et l'autre se trouve en regard du fond, et, solidaires de ce bâti :
- une tige de commande (12) munie d'une gorge annulaire (14) ayant une largeur I, un diamètre extérieur D et un diamètre intérieur d, montée mobile en translation dans le bâti (10) selon un premier axe (AA') inclus dans ledit plan, et
- une plaque de maintien (20) montée du côté du fond sur le bâti (10) parallèlement audit plan de référence et comportant une pièce de verrouillage (22) montée mobile en rotation autour d'un deuxième axe (BB') perpendiculaire au plan de référence,
**caractérisé en ce que** la pièce de verrouillage (22) comporte deux ailes (40) destinées à coopérer avec ladite tige (12) par engagement dans la gorge (14), pour en limiter le déplacement en translation et **en ce qu'**elle est agencée de manière à ce qu'elle soit susceptible d'occuper une première position, dite de verrouillage, dans laquelle le déplacement en translation de ladite tige (12) est limité par l'engagement desdites ailes (40) dans la gorge (14) et une deuxième position, dite de déverrouillage, dans laquelle ladite pièce de verrouillage (22) n'est plus engagée dans la gorge (14), permettant ainsi la mise en place de la tige (12) sur le bâti (10) ou son retrait.

2. Mécanisme de commande selon la revendication 1, **caractérisé en ce que** ladite pièce de verrouillage (22) comprend :
- une première partie (26) de forme générale cylindrique, engagée dans la plaque de maintien (20) pour permettre sa rotation sur la plaque,
- une deuxième partie (34) disposée du côté opposé à la tige (12) et agencée pour permettre l'entraînement en rotation de ladite pièce de verrouillage (22), et
- une troisième partie (38), disposée du côté de la tige (12), destinée à coopérer avec elle et comportant, à cet effet, deux ailes (40) inscrites dans un cylindre fictif d'axe confondu avec le deuxième axe (BB') et de diamètre légèrement inférieur à la largeur I de la gorge (14), lesdites ailes étant agencées de manière à ce que, dans la position de verrouillage, les ailes (40) sont inscrites dans le diamètre extérieur D de la gorge (14) et épousent le contour du diamètre intérieur d et, dans la position de déverrouillage, les ailes (40) épousent le contour du diamètre extérieur D.

3. Mécanisme de commande selon la revendication 2, **caractérisé en ce que** la tige de commande (12) est une tige de mise à l'heure et **en ce que** la plaque de maintien (20) est une tirette.

4. Mécanisme de commande selon la revendication 3, **caractérisé en ce que** la tirette (20) est mobile en translation.

5. Mécanisme de commande selon la revendication 3, **caractérisé en ce que** la tige de mise à l'heure (12) se termine par un pignon (16) qui en est solidaire en rotation et en translation.

6. Mécanisme de commande selon l'une des revendications 1 à 5, **caractérisé en ce que** ladite pièce de verrouillage (22) comporte des moyens de positionnement assurant son maintien dans les positions verrouillées et déverrouillées.

7. Mécanisme de commande selon la revendication 6, **caractérisé en ce que** lesdits moyens de positionnement sont formés par un engagement à friction d'une partie (26) de la pièce de verrouillage (22) sur la plaque de maintien (20).

8. Mécanisme de commande selon la revendication 6, **caractérisé en ce que** lesdits moyens de positionnement sont formés par les ailes (40) qui s'étendent sur les côtés de la gorge (14) au-delà de son fond, et dont l'extrémité libre épouse, en position verrouillée, le contour du diamètre intérieur d, de manière à définir un engagement à cran.

## Claims

1. A control mechanism for timepiece of the type comprising a frame (10) furnished with two parallel faces defining a reference plane, one of which is intended to support a dial and the other is opposite the back, and, secured to this frame:
- a control rod (12) furnished with an annular groove (14) having a width I, an external diameter D and an internal diameter d, mounted so as to move in translation on the frame (10) along a first axis (AA') included in said plane, and
- a retaining plate (20) mounted, on the back side, on the frame (10) parallel to said plane and comprising a locking piece (22) mounted so as to rotate about a second axis (BB') perpendicular to the reference plane,
**characterized in that** said locking piece (22) comprises two wings (40) intended to cooperate with said rod (12) by engagement in the groove (14), in order to limit the translation movement of said rod, and **in that** it is arranged such that it is capable of occupying a first position, called the locking position, in which the translation movement of said rod (12) is limited by the engagement of said wings (40) in the groove (14), and a second position, called the unlocking position, in which said locking piece (22) is no longer engaged in the groove (14) thus allowing the rod (12) to be pushed in on the frame (10) or pulled out.

2. Control mechanism according to claim 1, **characterized in that** said locking piece (22) comprises:
- a first part (26) of general cylindrical form, engaged in the retaining plate (20) in order to allow its rotation on the plate,
- a second part (34) disposed on the side opposite to the rod (12) and arranged to allow said locking piece (22) to rotate, and
- a third part (38), disposed on the side of the rod (12), intended to interact with it and comprising, for this purpose, two wings (40) inscribed in a dummy cylinder of the same axis as the second axis (BB') and of slightly smaller diameter than the width I of the groove (14), said wings being arranged such that, in the locking position, the wings (40) are inscribed in the external diameter D of the groove (14) and take on the contour of the internal diameter d and, in the unlocking position, the wings (40) take on the contour of the external diameter D.

3. The control mechanism as claimed in claim 2, **characterized in that** the control rod (12) is a time-setting rod and **in that** the retaining plate (20) is a pull-out.

4. The control mechanism as claimed in claim 3, **characterized in that** the pull-out (20) can move in translation.

5. The control mechanism as claimed in claim 3, **characterized in that** the time-setting rod (12) terminates in a gear (16) which is integral therewith in rotation and in translation.

6. The control mechanism as claimed in one of claims 1 to 5, **characterized in that** said locking piece (22) comprises positioning means ensuring that it is retained in the locked and unlocked positions.

7. The control mechanism as claimed in claim 6, **characterized in that** said positioning means are formed by a frictional engagement of a part (26) of the locking piece (22) on the retaining plate (20).

8. The control mechanism as claimed in claim 6, **characterized in that** said positioning means are formed by the wings (40) which extend on the sides of the groove (14) beyond its bottom, and whose free end takes on, in the locked position, the contour of the internal diameter d, in such a way as to define a notch engagement.

## Patentansprüche

1. Steuermechanismus für Uhrenteil vom Typ, einen Rahmen (10) mit zwei parallelen Seiten umfassend, die eine Bezugsebene definieren, von denen eine dazu bestimmt ist, ein Zifferblatt zu tragen, und die andere sich gegenüber dem Boden befindet, und, mit diesem Rahmen verbunden:
- eine Steuerwelle (12), die mit einer ringförmigen Hohlkehle (14) mit einer Breite I, einem Außendurchmesser D und einem Innendurchmesser d ausgestattet ist und gemäß einer ersten Achse (AA'), die in der besagten Ebene eingeschlossen ist, in dem Rahmen (10) verschiebbar eingebaut ist, und
- eine Halteplatte (20), die bodenseitig auf dem Rahmen (10) parallel zu der besagten Bezugsebene eingebaut ist und ein Verriegelungsteil (22) umfasst, das drehbar um eine zweite Achse (BB') senkrecht zur Bezugsebene eingebaut ist,
**dadurch gekennzeichnet, dass** das Verriegelungsteil (22) zwei Flügel (40) umfasst, die dazu bestimmt sind, mit der besagten Welle (12) durch Eingreifen in die Hohlkehle (14) zusammenzuwirken, um ihre Verschiebung zu begrenzen und **dadurch**, dass es derart ausgebildet ist, dass es imstande ist, eine erste Stellung, Verriegelungsstellung genannt, einzunehmen, in der die Verschiebung der besagten Welle (12) durch das Eingreifen der besagten Flügel (40) in die Hohlkehle (14) begrenzt ist, und eine zweite Stellung, Entriegelungsstellung genannt, in der das besagte Verriegelungsteil (22) nicht mehr in die Hohlkehle (14) eingreift und damit die Platzierung der Welle (12) auf dem Rahmen (10) oder ihr Zurückziehen erlaubt.

2. Steuermechanismus nach Anspruch 1, **dadurch gekennzeichnet, dass** das Verriegelungsteil (22) umfasst:
- einen ersten, allgemein zylindrisch geformten Abschnitt (26), der in die Halteplatte (20) eingreift, um seine Rotation auf der Platte zu erlauben,
- einen zweiten Abschnitt (34), der auf der entgegengesetzten Seite zur Welle (12) angeordnet ist und derart ausgebildet, um zu erlauben, dass das besagte Verriegelungsteil (22) rotierend angetrieben wird, und
- einen dritten Abschnitt (38), der auf der Seite der Welle (12) angeordnet und dazu bestimmt ist, mit ihr zusammenzuwirken und zu diesem Zweck zwei Flügel (40) umfasst, die in einen fiktiven Achsenzylinder einbeschrieben sind, der mit der zweiten Achse (BB') zusammenfällt und mit einem etwas kleineren Durchmesser als die Breite I der Hohlkehle (14), wobei die besagten Flügel derart ausgebildet sind, dass die Flügel (40) in der Verriegelungsstellung in den Außendurchmesser D der Hohlkehle (14) einbeschrieben sind und sich an die Kontur des Innendurchmessers d anschmiegen, und sich die Flügel (40) in der Entriegelungsstellung an die Kontur des Außendurchmessers D anschmiegen.

3. Steuermechanismus nach Anspruch 2, **dadurch gekennzeichnet, dass** die Steuerwelle (12) eine Stellwelle ist und **dadurch**, dass die Halteplatte (20) ein Stellhebel ist.

4. Steuermechanismus nach Anspruch 3, **dadurch gekennzeichnet, dass** der Stellhebel (20) verschiebbar ist.

5. Steuermechanismus nach Anspruch 3, **dadurch gekennzeichnet, dass** die Stellwelle (12) in einem Trieb (16) endet, der mit dieser in Rotation und in Verschiebung verbunden ist.

6. Steuermechanismus nach einem der Ansprüche 1 bis 5, **dadurch gekennzeichnet, dass** das besagte Verriegelungsteil (22) Positionierungsmittel umfasst, die seinen Halt in den verriegelten und entriegelten Stellungen gewährleisten.

7. Steuermechanismus nach Anspruch 6, **dadurch gekennzeichnet, dass** die besagten Positionierungsmittel von einer reibschlüssigen Ineingriffnahme eines Abschnitts (26) des Verriegelungsteils (22) auf der Halteplatte (20) gebildet werden.

8. Steuermechanismus nach Anspruch 6, **dadurch gekennzeichnet, dass** die besagten Positionierungsmittel von Flügeln (40) gebildet werden, die sich über die Seiten der Hohlkehle (14) jenseits ihres Bodens erstrecken, und deren freies Ende sich in verriegelter Stellung an die Kontur des Innendurchmessers d anschmiegt, einen Kerbeneingriff definierend.
